# EUROPÄISCHE PATENTSCHRIFT

(11) **EP 3 246 102 B1**
(45) Veröffentlichungstag und Bekanntmachung des Hinweises auf die Patenterteilung: **31.07.2019**
(21) Anmeldenummer: 17173949.3
(22) Anmeldetag: 02.04.2014
(51) Int. Cl.: B21B 39/00, B21B 37/76

(54) **VERFAHREN UND VORRICHTUNG ZUM ABKÜHLEN EINER PLATTE IN EINER KÜHLSTRECKE**
METHOD AND DEVICE FOR COOLING A PLATE IN A COOLING SECTION
PROCÉDÉ ET DISPOSITIF DE REFROIDISSEMENT D'UNE TÔLE DANS UNE SECTION DE REFROIDISSEMENT

(30) Priorität: 21.05.2013 AT 503392013
(43) Veröffentlichungstag der Anmeldung: 22.11.2017
(62) Teilanmeldung aus: 14718347.9
(73) Patentinhaber: Primetals Technologies Austria GmbH, 4031 Linz (AT)
(72) Erfinder: Linzer, Bernd, 4621 Leombach (AT); Peitl, Wolfgang, 4490 St. Florian (AT); Yang, Bo, 4481 Asten (AT); Zahedi, Michael, 4502 St. Marien (AT)
(74) Vertreter: Metals@Linz

(56) Entgegenhaltungen:
- GB-A- 1 492 578
- JP-A- H01 162 508
- JP-A- H03 198 905
- JP-A- 2003 048 012

## Beschreibung

### Gebiet der Technik

Unter einer Platte aus Grobblech, nachfolgend kurz Platte genannt, soll in dieser Anmeldung eine metallische Platte mit einer Dicke zwischen 8 und 250 mm, einer Breite > 900 mm und einer Länge ≥ 3m verstanden werden (vgl. Dokumentation 570, "Grobblech - Herstellung und Anwendung", Stahl-Informations-Zentrum Düsseldorf, 1. Auflage 2001).

Einerseits betrifft die Erfindung ein Verfahren zum Abkühlen einer Platte in einer Kühlstrecke.

Andererseits betrifft die Erfindung eine Kombination einer Fertigstraße zum Herstellen eines Fertigstreifens und einer der Fertigstraße nachgeordneten Kühlstrecke zum Abkühlen einer Platte, wobei die Fertigstraße mehrere Walzgerüste aufweist. Ein gattungsgemässes Verfahren bzw. eine gattungsgemässe Vorrichtung sind aus JP-A 2003048012 bekannt.

### Stand der Technik

Üblicherweise wird in einer Stranggießanlage einer Gieß-Walz-Verbundanlage kontinuierlich (d.h. endlos) ein Brammenstrang produziert. Der endlose Brammenstrang selbst oder eine davon abgeschnittene Bramme wird anschließend in zumindest einem Walzgerüst einer Vorwalzstraße einer Umformung mit hohem Reduktionsgrad unterzogen. Danach wird der vorgewalzte Brammenstrang (auch Vorstreifen genannt) bzw. die vorgewalzte Bramme in einem Wiedererwärmungsofen erwärmt und in einer Entzunderungseinrichtung entzundert. Eine nachfolgende mehrgerüstige Fertigwalzstraße mit zumindest 5, optional bis 7 Walzgerüsten, erzeugt, in Abhängigkeit der Anzahl der im Eingriff befindlichen Walzgerüste sowie den eingestellten Reduktionsgraden, Stahlbänder unterschiedlicher Dicke. Diese Bänder werden im Anschluss in einer Kühlzone auf die erforderliche Temperatur abgekühlt und nachfolgend in zumindest 2 Haspeleinrichtungen wechselweise zu Stahlbunden (Haspeln oder engl. *coils*) aufgewickelt. Falls notwendig, wird das Stahlband vor dem Wickeln in geeignete Längen quergeteilt.

Im Falle dieser bekannten Route zur Produktion von Stahlbunden kann Warmband mit Dicken von 0,6 mm bis 25 mm und unter bestimmten Umständen auch bis 30 mm (bei geringer Breite und Materialien mit geringer Festigkeit) produziert werden. Diese Bunde können zu einem späteren Zeitpunkt in einem separaten Bearbeitungsschritt bzw. in einer separaten Vorrichtung zu Platten (sog. Feinblechen mit Dicken kleiner 3 mm oder Grobblechen mit Dicken von 3 mm bis 25 mm, optional bis 30 mm) verarbeitet werden.

In der EP 1 909 979 B1 wird eine Gieß-Walz-Verbundanlage zur Produktion von Platten mit Dicken bis 100 mm und Breiten bis 4000 mm beschrieben. Die im Stranggussverfahren produzierte Bramme wird in der Stranggießmaschine einer Liquid-Core-Reduction (LCR) unterzogen; anschließend findet eine Reduktion der Bramme in einem oder mehreren Walzgerüsten einer Walzstraße statt. Danach erfolgt die Kühlung und die Querteilung des Strangs auf die gewünschte Plattenlänge. Auch die Notwendigkeit einer Entzunderungsvorrichtung vor den Walzgerüsten sowie einer Vorrichtung zur thermomechanischen Behandlung spezieller Stahlgüten mittels Zwischenkühlschritt zwischen den Reduziergerüsten wird beschrieben.

In der DE 10 2010 063 279 A1 wird eine CSP-Anlage zur Produktion von dicken Röhrengüten bzw. von Dünnband beschrieben. In der CSP-Anlage werden die produzierten Dünnbänder oder die beschriebenen dicken Röhrengüten auf Haspelanlagen zu Stahlbunden gewickelt. Diese Bunde können in separaten Anlagen zu Platten weiterverarbeitet werden.

Eine weitere bekannte Produktionsmethode für Platten sind Grobblechwalzwerke (engl. *plate mills*). Diese Walzwerke werden konzipiert, um das Vormaterial bzw. Brammen in Längs- und/oder in Querrichtung zu walzen, um daraus Platten mit unterschiedlichen Dicken, Breiten und Längen zu produzieren. Die Grobblechwalzwerke weisen einen Wiedererwärmungsofen, ein oder zwei Walzgerüste, eine Richtmaschine, eine Schere sowie Glüh-, Kühl- und Ablagen für die Platten auf. Die Walzgerüste werden meist reversierend betrieben. Optional können auch Drehtische zum Drehen der Platten für den Walzprozess, Steckelöfen sowie Staucher zur korrekten Breiteneinstellung vorkommen. Diese Methode wird hauptsächlich für dickere und/oder breitere Platten verwendet. Eine Produktion von Warmband mit geringen Dicken ist unwirtschaftlich bzw. nicht möglich.

Auf einer Ablängeinrichtung (engl. *Cut-To-Length Line*) können ebenfalls Platten produziert bzw. weiterverarbeitet werden. Dabei werden die am Haspel gewickelten Bunde wieder abgewickelt, gerichtet, quer geteilt, zu Platten verarbeitet und gestapelt. In diesen Vorrichtungen können jedoch nur Platten mit einer Dicke bis etwa 16 mm produziert werden.

In der WO 2009/121 678 A1 wird eine Ausfördereinrichtung für eine Gieß-Walz-Verbundanlage beschrieben, die bei einer Notsituation das Weiterlaufen der Stranggießanlage der Gieß-Walz-Verbundanlage ermöglicht. Dabei werden geschnittene Vorproduktabschnitte mit einer Länge von 8 bis 14 m aus der Anlage ausgeschleust. Bei den vorgegebenen großen Plattenlängen können durch eine Beschleunigung der geschnittenen Vorproduktabschnitte ausreichend lange Lücken zwischen den einzelnen Abschnitten gebildet werden, so dass Kollisionen zwischen den Abschnitten vermieden werden. Außerdem sind die Geschwindigkeiten bei diesen Vorprodukten noch relativ klein, um die Vorproduktabschnitte aus der Anlage zu transportieren.

Aus der JP 2003 048 012 A ist ein Steuerverfahren zum Kühlen eines metallischen Walzguts bekannt, bei dem durch eine Berücksichtigung der Transportgeschwindigkeit des Walzguts eine Haspeltemperatur kontrolliert eingestellt wird.

Aus der JP H01 162 508 A, aus der JP H03 198 905 A und aus der GB 1 492 578 B ist ein im wesentlichen gleich gelagerter Offenbarungsgehalt bekannt.

### Zusammenfassung der Erfindung

Eine Aufgabe dieser Erfindung ist es, ein Verfahren und eine Vorrichtung zum Abkühlen einer Platte in einer Kühlstrecke anzugeben, bei dem auch relativ kurze Platten (bspw. von 3 bis 8 m Länge) mit hoher Geschwindigkeit und geringen Taktzeiten zuverlässig gekühlt werden können.

Da die Platte nach dem letzten Gerüst der Fertigstraße und vor dem Einlauf der Platte in die Kühleinrichtung geschnitten wird, und die Platte nach Schneiden auf dem Rollgang beschleunigt wird, um eine Lücke zwischen dem kontinuierlich produzierten Warmband und der Platte zu erzeugen, wird die Platten je nach dem zeitlichen Verlauf der Beschleunigung eine variable Transportgeschwindigkeit aufweisen.

Um aber selbst in diesem Fall noch eine gleichmäßige Abkühlung der Platte zu erzielen, weist das erfindungsgemäße Verfahren zum Abkühlen einer Platte in der Kühlstrecke, wobei die Kühlstrecke
- einen Rollgang zum Transportieren der Platte in Transportrichtung durch die Kühlstrecke,
- zumindest eine mengenverstellbare Kühldüse,
- zumindest einen Detektor zur Bestimmung der Geschwindigkeit der Platte in der Kühlstrecke und
- eine Stelleinrichtung zur Einstellung der Kühlmittelmenge durch die Kühldüse
umfasst, folgende Verfahrensschritte auf:
- Abschneiden der Platte von einem Fertigstreifen nach dem letzten Walzgerüst der Fertigstraße und vor dem Einlauf der Platte in die Kühlstrecke,
- Beschleunigen der abgeschnittenen Platte auf dem Rollgang, um einen möglichst großen Zwischenraum zwischen dem Fertigstreifen und der Platte zu erzeugen,
- Transportieren der Platte durch die Kühlstrecke,
- Detektieren der Geschwindigkeit der Platte in der Kühlstrecke,
- Zuführen der Geschwindigkeit an die Stelleinrichtung und
- Einstellen der Kühlmittelmenge durch die Kühldüse in Abhängigkeit von der Geschwindigkeit mittels der Stelleinrichtung, sodass die Platte gleichmäßig abgekühlt wird.

Bei der korrespondierenden Kombination einer Fertigstraße zum Herstellen eines Fertigstreifens und einer der Fertigstraße nachgeordneten Kühlstrecke zum Abkühlen einer Platte ist vorgesehen,
- dass die Fertigstraße mehrere Walzgerüste aufweist,
- dass hinter dem letzten Walzgerüst der Fertigstraße und der Kühlstrecke eine Schere angeordnet ist, mittels derer jeweils eine Platte von dem aus dem letzten Walzgerüst auslaufenden Fertigstreifen abgeschnitten wird,
- dass die Kühlstrecke einen Rollgang zum Transportieren der Platte in Transportrichtung durch die Kühlstrecke umfasst, dessen die Platte zum Erzeugen eines möglichst großen Zwischenraums zwischen dem Fertigstreifen und der Platte beschleunigt wird,
- dass die Kühlstrecke zumindest eine mengenverstellbare Kühldüse umfasst,
- dass die Kühlstrecke zumindest einen Detektor zur Bestimmung der Geschwindigkeit der Platte in der Kühlstrecke umfasst und
- dass die Kühlstrecke eine Stelleinrichtung zur Einstellung der Kühlmittelmenge durch die Kühldüse umfasst, mittels derer die Kühlmittelmenge in Abhängigkeit von der Geschwindigkeit eingestellt wird, so dass die Platte gleichmäßig abgekühlt wird.

Die Stelleinrichtung kann z.B. als Steuerungs- oder Regelungseinrichtung ausgebildet sein. Im Fall der Regelungseinrichtung wird die Soll-Kühlmittelmenge in Abhängigkeit von der Geschwindigkeit berechnet und die Ist-Kühlmittelmenge geregelt derart eingestellt, dass der Unterschied zwischen der Soll- und der Ist-Kühlmittelmenge möglichst gering ist.

Vorteilhaft ist es, wenn die Geschwindigkeit mehrmals beim Durchlauf der Platte durch die Kühlstrecke detektiert wird und die Kühlstrecke mehrere Kühlzonen (mit mindestens je einer Kühldüse) aufweist. Somit kann die Abkühlung der Platte auch bei transienten Geschwindigkeits- oder Beschleunigungsverläufen sehr genau eingestellt werden. Die Bestimmung der Geschwindigkeit in einem Abschnitt kann z.B. durch Positionsdetektoren erfolgen, die die Durchlaufzeit der Platte zwischen zwei Positionen bestimmen und die somit die Geschwindigkeit durch die Kenntnis des Abstands zwischen zwei Detektoren einfach bestimmen. Alternativ dazu kann die Geschwindigkeit aber auch anders bestimmt werden, z.B. durch die Messung der Geschwindigkeit der Rollgangsrollen, durch Laser-Doppler-Anemometrie etc.

### Kurze Beschreibung der Zeichnungen

Weitere Vorteile und Merkmale der vorliegenden Erfindung ergeben sich aus der Beschreibung nicht einschränkender Ausführungsbeispiele, wobei die folgenden Figuren zeigen:
- Fig 1a und 1b:: eine schematische Seitenansicht einer Gieß-Walz-Verbundanlage zur Herstellung von Bunden aus bandförmigen Stahlblech und von Platten aus Grobblech,
- Fig 1c:: eine Draufsicht auf die Fig 1b,
- Fig 2:: eine schematische Seitenansicht des Querförderers zum Ausfördern von Platten,
- Fig 3:: eine schematische Draufsicht auf den Querförderer nach Fig 2,
- Fig 4a bis 4e:: eine schematische Darstellung der Verfahrensschritte beim Ausfördern,
- Fig 5:: eine schematische Darstellung einer Schwenkeinheit mit einem Greifer zum Ausfördern von Platten,
- Fig 6a bis 6f:: eine schematische Darstellung von zwei Querförderern zum Ausfördern von Platten unterschiedlicher Länge und
- Fig 7:: eine Detaildarstellung der Kühlstrecke 10 aus Fig 1b.

### Beschreibung der Ausführungsformen

Die Produktion von Platten unterschiedlicher Dicke, Breite, Länge und Material läuft in einer Gieß-Walz-Verbundanlage vom Typ Arvedi ESP (engl. *Endless Strip Production*) gem. den Figuren 1a-1c wie folgt ab:
Vergießen eines flüssigen Stahls in einer Stranggießanlage 1 zu einem Dünnbrammenstrang mit 70 mm - 125 mm Dicke und einer Breite von 900 bis 2100 mm, wobei der Dünnbrammenstrang mit einem flüssigen Kern in der bogenförmigen Strangführung 2 der Stranggießanlage 1 einer sogenannten "Liquid Core Reduction" (LCR) unterzogen wird.

Der endlos produzierte Dünnbrammenstrang wird nach dem Verlassen der Stranggießanlage in einer Vorstraße 3 durch zumindest ein bis max. 4 Walzgerüste mit hohem Reduktionsgrad vorgewalzt. Nachdem der vorgewalzte Brammenstrang, der sogenannte Vorstreifen 17 (engl. *transfer bar*), eine Pendelschere 4 ungeschnitten durchlaufen hat, wird er in einem Induktionsofen 5 wiedererwärmt und in einer nachfolgenden Entzunderungseinrichtung 6 entzundert. Nach der Entzunderung wird der vorgewalzte Vorstreifen in einer mehrgerüstigen Fertigstraße 7 mit mindestens 4, bevorzugt mindestens 5, Walzgerüsten 7a ... 7d zu einem Fertigstreifen 18 bzw. einem Plattenstrang fertiggewalzt, wobei sich je nach der Soll-Enddicke des warmgewalzten Produkts eine unterschiedliche Anzahl an Walzgerüsten im Eingriff befinden und/oder unterschiedliche Reduktionsgrade eingestellt werden.

Nach dem Fertigwalzen des Warmbands im letzten Walzgerüst 7d wird der nach wie vor endlos vorliegende Fertigstreifen 18 durch eine Schere 8 in Plattenlängen von 3 m bis 18 m quergeteilt. So wie in der Fig 1b dargestellt, ist die Schere 8 unmittelbar hinter dem letzten Gerüst 7d der Fertigstraße 7 angeordnet. Die Anordnung der Schere 8 unmittelbar nach der Fertigstraße 7 ist vorteilhaft, da gegenüber einer Anordnung der Schere 8 vor der Fertigstraße 7 der Kopf des geschnittenen Warmbands nicht nach jedem Schnitt in die Walzgerüste 7a ... 7d der Fertigstraße 7 eingefädelt werden muss. Weiters ist die dargestellte Anordnung auch gegenüber einer Anordnung der Schere 8 nach der Kühlstrecke 10 vorteilhaft, da die Schnittkräfte aufgrund der höheren Temperatur des Warmbands nach der Fertigstraße 7 wesentlich geringer sind.

Unmittelbar nach Abschneiden einer Platte vom endlos vorliegenden Fertigstreifen 18 wird die Platte auf dem Rollgang 9 durch mehrere angetriebene Rollgangsrollen 9a in Transportrichtung T beschleunigt, um einen möglichst großen Zwischenraum zwischen dem Fertigstreifen 18 und der Platte zu erzeugen. Dieser Zwischenraum wird durch die Länge der Platte, die Beschleunigung der Platte und die Beschleunigungszeit bestimmt. Generell gilt, dass je kürzer die Platten sind, desto kleiner ist die Taktzeit zum Ausfördern der Platten bzw. desto kleiner sind die Zwischenräume zwischen den Platten.

Die nachfolgende Tabelle 1 zeigt beispielsweise den Zusammenhang zwischen der Plattenlänge L, der Schnittfolge t bei einer Bandgeschwindigkeit von 0,8 m/s und dem Plattenzwischenraum Δs bei einer Beschleunigung der Platte von *a* = 1 *m*/*s*² auf *v* = 3 *m*/*s.* Außerdem ist in der letzten Spalte die Sequenzzeit *t_{Sequ}* (auch Taktzeit genannt) für den Querförderer dargestellt, wenn gleichzeitig n Platten ausgefördert werden.

**Tabelle 1: Schnittfolge und Sequenzzeit**

| L [m] | Δs [m] | t [s] | n | t_{Sequ} [s] |
|---|---|---|---|---|
| 3 | 7,80 | 3,60 | 4,00 | 14,40 |
| 6 | 15,60 | 7,20 | 2,00 | 14,40 |
| 9 | 23,40 | 10,80 | 2,00 | 21,60 |
| 12 | 31,20 | 14,40 | 1,00 | 14,40 |
| 15 | 39,00 | 18,00 | 1,00 | 18,00 |
| 18 | 46,80 | 21,60 | 1,00 | 21,60 |

Neben den oben dargestellten Vorteilen ist es vorteilhaft, die im Endlosverfahren produzierten Platten erst nach dem letzten Walzgerüst 7d querzuteilen, weil dadurch die Eigenschaften des Materials (Geradheit und Planheit des Kopf- bzw. Fußendes der Platten) annähernd konstant bleiben und keine weitere Bearbeitungsschritte in der Produktionslinie notwendig sind.

Im Gegensatz dazu wird bei den Verfahren nach dem Stand der Technik, bei denen der Vorstreifen 17 vor der Fertigwalzstraße 7 quergeteilt oder bereits Brammen mit begrenzter Länge in eine Walzstraße 3, 7 eingesetzt werden, die Kontur des Kopfes und des Fußes (die sogenannten engl. *head end* und *tail end*) der Platten durch das ständige Ein- und Ausfädeln in jedes einzelne Reduziergerüst so deformiert bzw. in die vertikale Richtung verbogen, dass das Stapeln bzw. das Weiterverarbeiten solcher Platten nur mit einem zusätzlichen Besäumschnitt (jeder Besäumschnitt produziert Schrott und verringert die Produktivität der Anlage) oder Richtvorgang sinnvoll möglich ist.

Nach dem Abschneiden wird die Platte in einer Kühlstrecke 10 abgekühlt. In der Kühlstrecke 10 wird die veränderliche Geschwindigkeit der Platte zufolge der Beschleunigung durch eine dynamische Regelung der Kühlraten berücksichtigt. Dazu wird die Position des Kopfes der Platte innerhalb der Kühlstrecke nachverfolgt (engl. *tracking*). Dadurch wird einerseits eine gleichmäßige Oberflächentemperatur der Platte (inkl. des Plattenkopfes und des Plattenfußes) sichergestellt. Die Nachverfolgung der Platte innerhalb der Kühlstrecke kann z.B. durch mehrere induktive Detektoren unter- oder oberhalb des Rollgangs erfolgen, die das Passieren einer Platte registrieren. In Abhängigkeit von der Geschwindigkeit der Platte auf dem Rollgang innerhalb der Kühlstrecke werden die mehreren, in Transportrichtung hintereinander angeordneten und unabhängig voneinander einstellbaren Kühldüsen eingestellt, so dass sämtliche Längsabschnitte der Platte mit derselben Wassermenge beaufschlagt werden.

Nach der Kühlstrecke 10 werden die produzierten Platten mittels des Rollgangs 13 und über die Haspelanlagen 11a, 11b hinweg zur Ausfördereinrichtung 14 transportiert. Zu diesem Zweck wird die Band-Fangeinrichtung - in der Fig 1b ist ein sog. Fangkorb 12 dargestellt, der durch einen elektrischen oder hydraulischen Aktuator aufgeklappt werden kann (die aufgeklappte Stellung ist strichliert dargestellt) - aufgeklappt, hochgefahren oder verdreht. Dadurch wird der Transportweg der Platten auf dem Rollgang 13 zur Ausfördereinrichtung 14 freigegeben. Bei allen Betriebszuständen, insbesondere auch bei einem Stromausfall, während der Produktion von Bunden auf der ESP Anlage verhindert die Band-Fangeinrichtung 12, dass der Fertigstreifen 18 zur Ausfördereinrichtung 14 gelangt.

Über den nachfolgenden Rollgang 13 werden die Platten zur Ausfördereinrichtung 14 transportiert. In diesem Bereich können zur Voreinstellung der Plattenposition quer zur Transportrichtung T sogenannte anstellbare Seitenführungen vorgesehen werden, die hydraulisch oder elektromechanisch an die Plattenbreite angepasst werden können. Außerdem kann in diesem Bereich eine Richtmaschine angeordnet sein, um mögliche Schüsselungen oder Krümmungen der Platten auszugleichen.

Die Ausfördereinrichtung 14 ist so konzipiert, dass der von der Stranggießmaschine 1 kontinuierlich gegossene Strang bzw. der in der Fertigwalzstraße 7 kontinuierlich warmgewalzte Fertigstreifen 18 ungehindert angeliefert, aus dem Warmwalzwerk ausgeschleust und gestapelt werden kann, ohne dass der Endlosbetrieb der Gieß-Walz-Verbundanlage gestört oder die Produktionsgeschwindigkeit beeinflusst wird. Diese Forderung kann bei Vorrichtungen nach dem Stand der Technik vor allem bei kurzen Platten nicht erfüllt werden, da die Taktzeiten *t_{Sequ}* für die Ausfördereinrichtung 14 zu kurz sind. Im Gegensatz dazu wird diese Forderung bei der Erfindung erfüllt, indem mehrere auf dem Rollgang hintereinander abgelegte Platten zeitgleich ausgefördert werden; dadurch wird die Taktzeit vergrößert.

Die Figuren 2 und 3 zeigen eine erste Ausführungsform einer Ausfördereinrichtung 14 zum Ausfördern von Grobblechen aus Stahl aus der ESP Gieß-Walz-Verbundanlage gem. den Fig. 1a-1c.

Die Ausfördereinrichtung 14 umfasst einen Rollgang 13, auf dem Platten 21, 22 in Transportrichtung T transportiert werden können, ein Mittel zum Ablegen einer ersten Platte 21 in Form des hinteren Anschlags 26a und ein Mittel zum Ablegen einer zweiten Platte 22 auf dem Rollgang 13 in Form des vorderen Anschlags 26b sowie einen Querförderer 15 zum gleichzeitigen Ausfördern von zwei Platten 21, 22 quer zur Transportrichtung T auf eine Ablage 24. Der Rollgang 13 wird aus mehreren angetriebenen 9a Rollgangsrollen 31 gebildet; zusätzlich können auch nicht angetriebene Rollgangsrollen vorhanden sein. So wie in Fig 3 dargestellt, liegen vor dem Ausfördern zwei Platten 21 und 22 hintereinander auf dem Rollgang 13 auf.

Vor dem eigentlichen Ausfördern der Platten 21, 22 in der Ausfördereinrichtung 14 wird der endlose Fertigstreifen 18 nach dem letzten Gerüst 7d der Fertigwalzstraße 7 durch die Schere 8 quergeteilt (siehe Fig 1b). Dadurch entsteht eine erste Platte 21. Die erste Platte 21 wird auf dem Rollgang 9 durch die Kühlstrecke 10 transportiert und durch angetriebene Rollen 9a des Rollgangs 9 in Transportrichtung T beschleunigt. Durch das Beschleunigen wird zwischen dem Fertigstreifen 18 und der ersten Platte 21 eine Lücke gebildet, so dass Kollisionen zuverlässig vermieden werden.

Nachdem die erste Platte 21 die Haspeleinrichtungen 11a, 11b und den aufgeklappten Fangkorb 12 passiert hat, läuft die erste Platte 21 auf dem Rollgang 13, auch Verbindungsrollgang genannt, in die Ausfördereinrichtung 14 ein.

In der Ausfördereinrichtung 14 selbst wird die erste Platte 21 weiter in Transportrichtung T transportiert, bis sie durch ein Mittel zum Ablegen der ersten Platte, das als ein hinterer Anschlag 26a ausgebildet ist, auf dem Rollgang 13 abgelegt wird. Der Anschlag 26a wird durch einen nicht dargestellten Aktuator in die Transportbahn der ersten Platte 21 geschwenkt, wodurch die Transportbahn gesperrt wird. Die erste Platte 21 liegt auf wenigstens zwei Rollgangsrollen 31 auf.

Bei einer alternativen Ausführungsform ist ein Mittel zum Ablegen als eine Lichtschranke bzw. eine Kamera ausgebildet, die mit mehreren angetriebenen Rollgangsrollen 31 wirkverbunden ist. Sobald eine Platte eine vorgegebene Ablageposition erreicht hat, werden die Rollgangsrollen 31 abgebremst, so dass die Platte auf dem Rollgang abgelegt wird.

Danach oder in der Zwischenzeit hat die Schere 8 eine zweite Platte 22 vom endlosen Fertigstreifen 18 abgetrennt. Auch die zweite Platte 22 wird auf dem Rollgang 9 in Transportrichtung T zur Ausfördereinrichtung 14 transportiert. Bevor die zweite Platte 22 auf dem Rollgang 13 die Ablageposition erreicht hat, wird ein vorderer Anschlag 26b in die Transportbahn geschwenkt, wodurch die zweite Platte 22 in Transportrichtung T vor der ersten Platte 21 auf dem Rollgang 13 abgelegt wird. Auch die zweite Platte 22 liegt auf wenigstens zwei Rollgangsrollen 31 auf.

Alternativ zur Ausbildung mehrerer Anschläge 26a, 26b, könnte die Ausfördereinrichtung 14 auch nur einen einzigen Anschlag (bspw. den hinteren Anschlag 26a) aufweisen, wobei die zweite Platte 22 mit der ersten Platte 21 bzw. ggf. eine nicht dargestellte dritte Platte mit einer zweiten Platte 22 kollidieren würde. Insbesondere bei relativ dünnen Platten ist es jedoch vorteilhaft, mehrere Anschläge vorzusehen, da so Verformungen der Platten aufgrund von Kollisionen verhindert werden.

Um die Taktzeit *t_{Sequ}* für den Querförderer 15 auch bei relativ kurzen Platten zu erhöhen, ist es wesentlich, dass zumindest zwei Platten 21, 22 zur selben Zeit ausgefördert werden. Dies kann entweder durch einen einzigen Querförderer 15 erfolgen, der gleichzeitig mehrere Platten ausfördert, oder auch durch mehrere, zeitgleich arbeitende Querförderer (siehe die Querförderer 15, 15' in Fig 6, Ziffer a), die jeweils zumindest eine Platte ausfördern.

Der Querförderer 15 selbst ist in den Fig 2 und 3 dargestellt. Jeweils zwischen zwei - in Transportrichtung T aufeinander folgenden - Rollgangsrollen 31, ist ein Arm 30 angeordnet, der über einen Verfahrwagen 29 (das Verfahren erfolgt im dargestellten Fall durch einen Linearmotor 29a, z.B. einen elektrischen Linearantrieb, einen Hydraulik- oder Pneumatikzylinder etc.) in der Verfahrrichtung V verfahren werden kann. Der Verfahrwagen 29 stützt sich über Räder auf einer Hubschiene 27 ab, die durch einen oder mehrere Hubzylinder 28 gehoben und gesenkt werden kann. Die Hubschiene 27 ist gegenüber der ortsfesten Stützkonstruktion über zwei Schwenkhebel abgestützt, wobei der in Fig 2 dargestellte rechte Schwenkhebel durch den Hubzylinder 28 gehoben bzw. gesenkt werden kann.

Das Abheben der ersten und der zweiten Platte 21, 22 von den Rollgangsrollen 31 des Rollgangs 13 ist in Fig 4a dargestellt. Beim Abheben wird der Hubaktuator 28 ausgefahren, wodurch die Hubschiene 27 angehoben wird. Durch das Anheben der Hubschiene 27 werden die Platten 21, 22 durch je einen Arm 30 (es könnten aber auch mehr als ein Arm pro Platte vorgesehen sein) von den Rollgangsrollen 31 des Rollgangs 13 abgehoben.

Nach dem Abheben werden die Platten 21, 22 durch den Verfahrwagen 29 in Verfahrrichtung V in Richtung der Ablage 24 verfahren. Das Verfahren erfolgt durch das Ausfahren eines oder mehrerer Verfahraktuators 29a (siehe Fig 4b).

Die Situation nach dem Verfahren der Platten 21, 22 in Verfahrrichtung V ist in Fig 4c dargestellt. Die Platten 21, 22 werden durch das Verfahren auf angetriebenen Rollgangsrollen 34, die quer zur Verfahrrichtung V und somit parallel zur Transportrichtung T angeordnet sind (diese Rollen werden nachfolgend auch als Querrollen bezeichnet), abgelegt. Die Lagerung und die Drehantriebe für die Querrollen 34 sind in den Figuren aus Gründen der Übersichtlichkeit nicht dargestellt; dem Fachmann ist jedoch klar, wie rotatorisch angetriebene Rollen auszuführen sind.

In Fig 4d ist dargestellt, wie durch das Einfahren des Hubaktuators 28 die Platten 21, 22 auf den Querrollen 34 abgelegt werden und der Verfahrwagen entgegen der Verfahrrichtung (als minus V dargestellt) in die Ausgangsposition zurückverfährt. Nach dem Ablegen werden die Platten 21, 22 durch die angetriebenen Querrollen 34 in Verfahrrichtung V weiter zur Ablage 24 transportiert.

In Fig 4e hat der Querförderer 15 wieder die Ausgangsposition erreicht, sodass erneut mehrere Platten 21, 22 aus der Warmwalzstraße ausgefördert werden können. Nachdem die Platten 21, 22 auf dem Ablagetisch 33 der Ablage 24 abgelegt wurden, wird der Ablagetisch zumindest um die Plattendicke abgesenkt. In der Fig 5 ist eine zweite Ausführungsform des Querförderers 15 dargestellt. Der Querförderer 15 umfasst einen durch zwei links und rechts der Platten 21, 22 angeordneten Greifer 25 zum Klemmen der Platten und eine Schwenkeinheit 32 zum Schwenken der Platten um eine Drehachse D, die parallel zur Transportrichtung T ausgerichtet ist.

Nachdem die Platten 21, 22 durch den Greifer 25 geklemmt wurden, wird die Schwenkeinheit 32 um ca. 180° geschwenkt, wodurch die Platten von der links dargestellten in die rechts dargestellte Position gebracht werden. Anschließend werden die Platten 21, 22 vom Greifer 25 gelöst und auf dem Ablagetisch 33 abgelegt. Nach dem Ablegen der Platten wird die Schwenkeinheit 32 in die Ausgangslage zurückgeschwenkt, sodass erneut mehrere Platten ausgefördert werden können.

Die Fig 6 mit den Teilfiguren a bis f zeigt schematisch eine Darstellung einer Ausfördereinrichtung 14 mit zwei hintereinander angeordneten Querförderern 15, 15' beim Ausfördern von Platten mit unterschiedlicher Länge. Bezüglich der Sequenzzeiten t_{Sequ} wird auf Tabelle 1 und auf die zugrundeliegenden Parameter verwiesen.

Die Fig 6a zeigt das Ausfördern einer ersten Platte 21 mit 18 m Länge. Die Platte wird durch einen ersten Anschlag 26a auf dem Rollgang 13 abgelegt. Gemäß Tab 1 beträgt t_{Sequ} = 21,6 s.

Bei den Fig 6b und 6c beträgt die Plattenlänge 15 bzw. 12 m. Die Sequenzzeiten betragen t_{Sequ} = 18 s bzw. t_{Sequ} = 14,4 s. Auch hier wird die Position der Platten 21 auf dem Rollgang 13 durch den ersten Anschlag 26a definiert.

Bei der Fig 6d werden zwei Platten, eine erste Platte 21 und eine zweite Platte 22, mit jeweils 9 m Länge gleichzeitig ausgefördert. Die Sequenzzeit beträgt t_{Sequ} = 21,6 s. Im Gegensatz dazu würde die Sequenzzeit beim einzelnen Ausfördern einer Platte mit 9 m Länge nur t_{Sequ} = 10,8 s betragen. Die Position der ersten Platte 21 wird durch den Anschlag 26a, die Position der zweiten Platte 22 durch den Anschlag 26b definiert.

In Fig 6e ist das gleichzeitige Ausfördern zweier Platten 21, 22 mit jeweils 6 m Länge gezeigt. Die Sequenzzeit beträgt t_{Se-qu} = 14,4 s.

Schließlich zeigt die Fig 6f das gleichzeitige Ausfördern von vier Platten mit jeweils 3 m Länge. Auch hier beträgt die Sequenzzeit t_{Sequ} = 14,4 s.

Die Fig 7 zeigt eine erfindungsgemäße Kühleinrichtung 10 mit zwei Kühlzonen, wobei lediglich die erste Kühlzone mit sieben Kühldüsen 42 detailliert dargestellt wurde. Vom Fertigband 18 wird nach dem letzten Gerüst der hier nicht dargestellten Fertigwalzstraße eine Platte 21 abgetrennt. Die Platte 21 wird durch die angetriebenen Rollgangsrollen 9a beschleunigt, wobei die Geschwindigkeit der Platte 21 über zwei in Transportrichtung T beabstandete Metalldetektoren 40 ermittelt wird. Anschließend tritt die Platte 21 in die Kühlstrecke 10 ein, wo sie in zwei Kühlzonen abgekühlt wird. Die Kühldüsen 42 in der dargestellten ersten Kühlzone werden durch eine Kühlmitteldruckversorgung P mit Kühlmittel (nur Wasser oder Wasser mit Luft) versorgt werden. In Abhängigkeit der Geschwindigkeit der Platte 21 wird der Kühlmittelstrom durch das Ventil 41 derart gestellt, dass die Platte unabhängig von deren Geschwindigkeit beim Durchlauf durch die Kühlzone 10 gleichmäßig stark abgekühlt wird.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den durch die Ansprüche definierten Schutzumfang der Erfindung zu verlassen.

### Bezugszeichenliste

- 1: Stranggießmaschine
- 2: Strangführung
- 3: Vorstraße
- 4: Pendelschere
- 5: Induktionsofen
- 6: Entzunderungseinrichtung
- 7: Fertigstraße
- 7a...7d: Walzgerüst der Fertigstraße
- 8: Schere
- 9: Rollgang
- 9a: angetriebene Rollgangsrolle
- 10: Kühlstrecke
- 11a,11b: Haspelanlage
- 12: Fangkorb
- 13: Rollgang
- 14: Ausfördereinrichtung
- 15,15': Querförderer
- 17: Vorstreifen
- 18: Fertigstreifen
- 21: erste Platte
- 22: zweite Platte
- 24: Ablage
- 25: Greifer
- 26a, 26b: Anschlag
- 27: Hubschiene
- 28: Hubzylinder
- 29: Verfahrwagen
- 29a: Verfahraktuator
- 30: Arm
- 31: Rollgangsrolle
- 32: Schwenkeinheit
- 33: Ablagetisch
- 34: Querrolle
- 40: Metalldetektor
- 41: Stellventil
- 42: Kühldüse
- 43: Stelleinrichtung

- D: Drehachse
- P: Kühlmitteldruckversorgung
- T: Transportrichtung
- V: Verfahrrichtung

## Patentansprüche

1. Verfahren zum Abkühlen einer Platte (21, 22) in einer Kühlstrecke (10), wobei die Kühlstrecke (10)
- einen Rollgang (9) zum Transportieren der Platte (21, 22) in Transportrichtung (T) durch die Kühlstrecke (10),
- zumindest eine mengenverstellbare Kühldüse (42),
- zumindest ein Detektor (40) zur Bestimmung der Geschwindigkeit der Platte (21, 22) in der Kühlstrecke (10) und
- eine Stelleinrichtung (43) zur Einstellung der Kühlmittelmenge durch die Kühldüse (42) umfasst, **gekennzeichnet durch** folgende weitere Verfahrensschritte :
- Abschneiden der Platte (21, 22) von einem Fertigstreifen (18) nach dem letzten Walzgerüst (7d) der Fertigstraße (7) und vor dem Einlauf der Platte (21, 22) in die Kühlstrecke (10),
- Beschleunigen der abgeschnittenen Platte (21, 22) auf dem Rollgang (9), um einen möglichst großen Zwischenraum zwischen dem Fertigstreifen (18) und der Platte (21, 22) zu erzeugen,
- Transportieren der Platte (21, 22) durch die Kühlstrecke (10),
- Detektieren der Geschwindigkeit der Platte (21, 22) in der Kühlstrecke (10),
- Zuführen der Geschwindigkeit an die Stelleinrichtung (43), und
- Einstellen der Kühlmittelmenge durch die Kühldüse (42) in Abhängigkeit von der Geschwindigkeit mittels der Stelleinrichtung (43), so dass die Platte (21, 22) gleichmäßig abgekühlt wird.

2. Verfahren nach Anspruch 1, wobei die Geschwindigkeit mehrmals beim Durchlauf der Platte (21, 22) durch die Kühlstrecke (10)detektiert wird und die Kühlstrecke (10)mehrere Kühlzonen mit mindestens je einer Kühldüse (42) aufweist.

3. Kombination einer Fertigstraße (7) zum Herstellen eines Fertigstreifens (18) und einer der Fertigstraße (7) nachgeordneten Kühlstrecke (10)zum Abkühlen einer Platte (21, 22),
- wobei die Fertigstraße (7) mehrere Walzgerüste (7a ... 7d) aufweist,
- wobei die Kühlstrecke (10)zumindest eine mengenverstellbare Kühldüse (42) umfasst,**gekennzeichnet dadurch, dass**:
- hinter dem letzten Walzgerüst (7d) der Fertigstraße (7) und der Kühlstrecke (10)eine Schere (8) angeordnet ist, mittels derer jeweils eine Platte (21, 22) von dem aus dem letzten Walzgerüst (7d) auslaufenden Fertigstreifen (18) abgeschnitten wird,
- die Kühlstrecke (10) einen Rollgang (9) zum Transportieren der Platte (21, 22) in Transportrichtung (T) durch die Kühlstrecke (10)umfasst, mittels dessen die Platte (21, 22) zum Erzeugen eines möglichst großen Zwischenraums zwischen dem Fertigstreifen (18) und der Platte (21, 22) beschleunigt wird,
- die Kühlstrecke (10) zumindest einen Detektor (40) zur Bestimmung der Geschwindigkeit der Platte (21, 22) in der Kühlstrecke (10) umfasst und
- die Kühlstrecke (10) eine Stelleinrichtung (43) zur Einstellung der Kühlmittelmenge durch die Kühldüse (42) umfasst, mittels derer die Kühlmittelmenge in Abhängigkeit von der Geschwindigkeit eingestellt wird.

4. Vorrichtung nach Anspruch 3, wobei die Stelleinrichtung (43) als Steuerungs- oder Regelungseinrichtung ausgebildet ist.

5. Vorrichtung nach Anspruch 4, wobei die Regelungseinrichtung die Soll-Kühlmittelmenge in Abhängigkeit von der Geschwindigkeit der Platte (21, 22) in der Kühlstrecke (10) berechnet und die Ist-Kühlmittelmenge geregelt derart eingestellt, dass der Unterschied zwischen der Soll- und der Ist-Kühlmittelmenge möglichst gering ist.

6. Vorrichtung nach einem der Ansprüche 3 bis 5, wobei die Geschwindigkeit mehrmals beim Durchlauf der Platte (21, 22) durch die Kühlstrecke (10) detektiert wird und die Kühlstrecke (10) mehrere Kühlzonen mit mindestens je einer Kühldüse (42) aufweist.

7. Vorrichtung nach Anspruch 6, wobei die Bestimmung der Geschwindigkeit in einem Abschnitt durch Positionsdetektoren (40) erfolgt, die die Durchlaufzeit der Platte zwischen zwei Positionen bestimmen und die die Geschwindigkeit durch die Kenntnis des Abstands zwischen den zwei Detektoren bestimmen.

8. Vorrichtung nach Anspruch 7, wobei die Geschwindigkeit durch eine Messung der Geschwindigkeit von Rollgangsrollen oder durch Laser-Doppler-Anemometrie bestimmt wird.

## Claims

1. Method for cooling a plate (21,22) in a cooling section (10), wherein the cooling section (10) has
- a roller table (9) for transporting the plate (21,22) in the direction of transport (T) through the cooling section (10),
- at least one variable-flow cooling nozzle (42),
- at least one detector (40) for determining the speed of the plate (21,22) in the cooling section (10), and
- an adjustment device (43) for setting the volume of coolant through the cooling nozzle (42),
**characterised by** the following method steps:
- cutting off the plate (21, 22) from a finished strip (18) after the final rolling stand (7d) of the finishing train (7) and before the plate (21, 22) enters the cooling section (10),
- accelerating the cut plate (21, 22) on the roller table (9), in order to generate as much intermediate space as possible between the finished strip (18) and the plate (21, 22),
- transporting the plate (21, 22) through the cooling section (10),
- detecting the speed of the plate (21, 22) in the cooling section (10),
- supplying the speed to the adjustment device (43), and
- setting the volume of coolant through the cooling nozzle (42) as a function of the speed by means of the adjustment device (43), such that the plate (21,22) is uniformly cooled.

2. Method according to claim 1, wherein the speed is detected iteratively as the plate (21, 22) passes through the cooling section (10) and the cooling section (10) comprises a plurality of cooling zones, each of which having at least one cooling nozzle (42).

3. Combination of a finishing train (7) for manufacturing a finished strip (18) and a cooling section (10) arranged downstream of the finishing train (7) for cooling a plate (21, 22),
- wherein the finishing train (7) has a plurality of rolling stands (7a ... 7d),
- wherein the cooling section (10) comprises at least one variable-flow cooling nozzle (42), **characterised in that**
- shears (8) are arranged behind the final rolling stand (7d) of the finishing train (7) and the cooling section (10), by means of which each plate (21, 22) is cut off of the finished strip (18) running out of the final rolling stand (7d),
- the cooling section (10) comprises a roller table (9) for transporting the plate (21, 22) in the transport direction (T) through the cooling section (10), by means of which the plate (21, 22) is accelerated to generate as much intermediate space as possible between the finished strip (18) and the plate (21, 22),
- the cooling section (10) comprises at least one detector (40) for determining the speed of the plate (21, 22) in the cooling section (10) and
- the cooling section (10) comprises an adjustment device (43) for setting the volume of coolant through the cooling nozzle (42), by means of which the volume of coolant is set as a function of the speed.

4. Apparatus according to claim 3, wherein the adjustment device (43) takes the form of a control or regulating device.

5. Apparatus according to claim 4, wherein the regulating device calculates the desired volume of coolant as a function of the speed of the plate (21, 22) in the cooling section (10) and the actual volume of coolant is set in a regulated manner such that the difference between the desired volume of coolant and the actual volume of coolant is as small as possible.

6. Apparatus according to one of claims 3 to 5, wherein the speed is detected iteratively as the plate (21, 22) passes through the cooling section (10) and the cooling section (10) comprises a plurality of cooling zones, each of which having at least one cooling nozzle (42).

7. Apparatus according to claim 6, wherein the determination of the speed in a section takes place by way of position detectors (40), which determine the throughput time of the plate between two positions and which determine the speed by way of the knowledge of the distance between the two detectors.

8. Apparatus according to claim 7, wherein the speed is determined by measuring the speed of the table rollers or by laser doppler anemometry.

## Revendications

1. Procédé de refroidissement d'une plaque (21, 22) dans une section de refroidissement (10), la section de refroidissement (10) comprenant
- un train de rouleaux (9) pour transporter la plaque (21, 22) dans une direction de transport (T) à travers la section de refroidissement (10),
- au moins une buse de refroidissement (42) à débit variable,
- au moins un détecteur (40) pour déterminer la vitesse de la plaque (21, 22) dans la section de refroidissement (10) et
- un dispositif de réglage (43) pour régler le débit de fluide de refroidissement à travers la buse de refroidissement (42),
**caractérisé par** les étapes de procédé supplémentaires suivantes :
- découpe de la plaque (21, 22) sur une bande finie (18) après la dernière cage de laminoir (7d) du train finisseur (7) et avant l'entrée de la plaque (21, 22) dans la section de refroidissement (10),
- accélération de la plaque découpée (21, 22) sur le train de rouleaux (9) pour produire un espacement le plus grand possible entre la bande finie (18) et la plaque (21, 22),
- transport de la plaque (21, 22) à travers la section de refroidissement (10),
- détection de la vitesse de la plaque (21, 22) dans la section de refroidissement (10),
- amenée de la vitesse au dispositif de réglage (43), et
- réglage du débit de fluide de refroidissement à travers la buse de refroidissement (42) en fonction de la vitesse au moyen du dispositif de réglage (43), de façon que la plaque (21, 22) soit refroidie de manière uniforme.

2. Procédé selon la revendication 1, dans lequel la vitesse est détectée à plusieurs reprises lors du passage de la plaque (21, 22) à travers la section de refroidissement (10) et la section de refroidissement (10) comprend plusieurs zones de refroidissement comportant au moins chacune une buse de refroidissement (42).

3. Combinaison d'un train finisseur (7) pour la production d'une bande finie (18) et d'une section de refroidissement (10), située après le train finisseur (7), pour le refroidissement d'une plaque (21, 22),
- dans laquelle le train finisseur (7) comprend plusieurs cages de laminoir (7a,..., 7d),
- dans laquelle la section de refroidissement (10) comprend au moins une buse de refroidissement (42) à débit variable, **caractérisée en ce que** :
- une cisaille (8) est disposée derrière la dernière cage de laminoir (7d) du train finisseur (7) et la section de refroidissement (10), cisaille au moyen de laquelle une plaque (21, 22) est à chaque fois découpée sur la bande finie (18) sortant de la dernière cage de laminoir (7d),
- la section de refroidissement (10) comprend un train de rouleaux (9) pour transporter la plaque (21, 22) dans une direction de transport (T) à travers la section de refroidissement (10), au moyen duquel la plaque (21, 22) est accélérée pour produire un espacement le plus grand possible entre la bande finie (18) et la plaque (21, 22),
- la section de refroidissement (10) comprend au moins un détecteur (40) pour déterminer la vitesse de la plaque (21, 22) dans la section de refroidissement (10) et
- la section de refroidissement (10) comprend un dispositif de réglage (43) pour régler le débit de fluide de refroidissement à travers la buse de refroidissement (42), au moyen duquel le débit de fluide de refroidissement est réglé en fonction de la vitesse.

4. Dispositif selon la revendication 3, dans lequel le dispositif de réglage (43) est conçu en tant que dispositif de commande ou de régulation.

5. Dispositif selon la revendication 4, dans lequel le dispositif de régulation calcule le débit de fluide de refroidissement de consigne en fonction de la vitesse de la plaque (21, 22) dans la section de refroidissement (10) et le débit de fluide de refroidissement réel est réglé par régulation de sorte que la différence entre le débit de fluide de refroidissement de consigne et le débit de fluide de refroidissement réel soit la plus réduite possible.

6. Dispositif selon l'une des revendications 3 à 5, dans lequel la vitesse est détectée à plusieurs reprises lors du passage de la plaque (21, 22) à travers la section de refroidissement (10) et la section de refroidissement (10) comprend plusieurs zones de refroidissement comportant au moins chacune une buse de refroidissement (42).

7. Dispositif selon la revendication 6, dans lequel la détermination de la vitesse dans une section s'effectue au moyen de détecteurs de position (40) qui déterminent le temps de passage de la plaque entre deux positions et qui déterminent la vitesse grâce à la connaissance de la distance entre les deux détecteurs.

8. Dispositif selon la revendication 7, dans lequel la vitesse est déterminée par une mesure de la vitesse de rouleaux du train de rouleaux ou par anémométrie laser Doppler.
